# FASCICULE DE BREVET EUROPEEN

(11) **EP 4 198 224 B1**
(45) Date de publication et mention de la délivrance du brevet: **29.01.2025**
(21) Numéro de dépôt: 22212314.3
(22) Date de dépôt: 08.12.2022
(51) Int. Cl.: E05B 47/00, E05B 15/00

(54) **GÂCHE ÉLECTRIQUE**
ELEKTRISCHER TÜRÖFFNER
ELECTRIC STRIKE

(30) Priorité: 14.12.2021 FR 2113436
(43) Date de publication de la demande: 21.06.2023
(62) Demande divisionnaire de: 24215530.7
(73) Titulaire: IZYX Systems, 67720 Weyersheim (FR)
(72) Inventeur: BURY, Jean, 67720 Weyersheim (FR); BROCHOT, Fabien, 44300 Nantes (FR)
(74) Mandataire: Cabinet Bleger-Rhein-Poupon

(56) Documents cités:
- DE-A1- 102010 018 177
- DE-A1- 102012 010 439
- DE-U1- 202011 105 510
- DE-U1- 29 620 290
- US-A1- 2010 116 006

## Description

L'invention concerne une gâche électrique, plus particulièrement une gâche électrique à mémoire, voire encore à émission.

La présente invention concerne le domaine de la quincaillerie et, plus particulièrement, celui de la fabrication des systèmes de sécurité qui sont conçus pour verrouiller, respectivement déverrouiller, un ouvrant pour empêcher, respectivement autoriser, l'accès à un lieu, notamment à un bâtiment.

L'on connait, d'ores et déjà, des gâches électriques qui comportent au moins un moyen de verrouillage, qui est configuré pour verrouiller un ouvrant, et qui peut adopter une position active de verrouillage et une position inactive de verrouillage d'un tel ouvrant. Les gâches électriques sont par exemple connues des documents DE 20 2011 105510 U1 et DE 296 20 290 U1.

Une gâche électrique peut être de différents types.

Un premier type concerne une gâche électrique à rupture courant qui est conçue en sorte que, tant que la gâche électrique est alimentée en courant électrique, le moyen de verrouillage adopte une position active de verrouillage dans laquelle l'ouvrant est verrouillé et ne peut pas être actionné. En l'absence d'alimentation en courant électrique de la gâche électrique, le moyen de verrouillage peut alors adopter une position inactive de verrouillage dans laquelle l'ouvrant est déverrouillé et peut être actionné.

Un deuxième type concerne une gâche électrique à émission de courant qui est conçue en sorte que, tant que la gâche électrique n'est pas alimentée en courant électrique, le moyen de verrouillage adopte une position active de verrouillage et l'ouvrant ne peut être actionné. Lorsque la gâche électrique est alimentée en courant électrique et tant que cette gâche électrique est alimentée en courant électrique, le moyen de verrouillage peut adopter une position inactive de verrouillage dans laquelle l'ouvrant est déverrouillé et peut être actionné.

L'on connait, également, une gâche électrique mixte qui fonctionne à rupture de courant ainsi qu'à émission de courant. Une telle gâche électrique comporte un organe qui, en fonction de son positionnement au sein de la gâche électrique, permet de configurer cette gâche électrique, selon le cas, à rupture de courant ou à émission de courant. Le passage d'une gâche électrique à rupture de courant à une gâche électrique à émission de courant (et inversement) nécessite le démontage de la gâche électrique, le retrait dudit organe, la modification du positionnement de cet organe, la remise en place de cet organe au sein de la gâche et le remontage de cette gâche ce qui se traduit par des opérations longues et fastidieuses.

Un troisième type concerne une gâche électrique à mémoire qui est conçue en sorte que, tant que la gâche électrique n'est pas alimentée en courant électrique, le moyen de verrouillage adopte une position active de verrouillage, est immobilisé dans sa position active de verrouillage, et l'ouvrant ne peut être actionné. Lorsque la gâche électrique est alimentée en courant électrique, le moyen de verrouillage n'est plus immobilisé en position active de verrouillage et peut adopter une position inactive de verrouillage, ceci tant que le moyen de verrouillage n'est pas amené dans la position inactive de verrouillage par l'ouvrant et même après interruption de l'alimentation en courant électrique de la gâche électrique. Après que le moyen de verrouillage ait été amené dans la position inactive de verrouillage par l'actionnement de l'ouvrant et après que ce moyen de verrouillage soit revenu dans sa position active de verrouillage, ce moyen de verrouillage adopte à nouveau une position active de verrouillage, est immobilisé dans cette position active de verrouillage, et l'ouvrant ne peut être actionné.

Une telle gâche électrique à mémoire comporte de nombreux composants ce qui complexifie la conception d'une telle gâche électrique. De plus, ces composants sont de petite taille ce qui fragilise une telle gâche électrique. En outre, ces nombreux composants sont mobiles ce qui augmente le risque de défaillance de la gâche électrique. Finalement, une telle gâche électrique à mémoire ne peut pas fonctionner comme une gâche à émission de courant classique et inversement.

La présente invention se veut de remédier aux inconvénients des gâches électriques de l'état de la technique.

A cet effet, l'invention concerne une gâche électrique qui comporte :
- un boîtier ;
- un moyen de verrouillage, qui est configuré pour verrouiller un ouvrant par rapport à un dormant, et qui est mobile entre une position active de verrouillage d'un ouvrant et une position inactive de verrouillage de l'ouvrant ;
- un moyen d'immobilisation, qui est configuré pour immobiliser ledit moyen de verrouillage qui est dans la position active de verrouillage de l'ouvrant, et qui est mobile entre une position active d'immobilisation du moyen de verrouillage et une position inactive d'immobilisation du moyen de verrouillage ;
- un moyen de blocage, qui est configuré pour bloquer le moyen d'immobilisation qui est dans la position active d'immobilisation du moyen de verrouillage, et qui est mobile entre une position active de blocage du moyen d'immobilisation et une position inactive de blocage du moyen d'immobilisation ;
- un moyen d'entraînement qui est configuré pour entraîner le moyen de blocage de la position active de blocage du moyen d'immobilisation vers la position inactive de blocage du moyen d'immobilisation ;
- un moyen de maintien, qui est configuré pour maintenir le moyen de blocage dans la position inactive de blocage du moyen d'immobilisation, et qui est mobile entre une position active de maintien du moyen de blocage et une position
inactive de maintien du moyen de blocage, tel que le moyen de maintien comporte, d'une part, un organe de maintien qui est déformable et/ou qui est mobile et, d'autre part, un doigt de maintien, qui s'étend latéralement par rapport à l'organe de maintien et à partir de cet organe de maintien, et qui coopère avec le moyen de blocage.

Selon une autre caractéristique, la gâche électrique comporte un moyen de commande qui est configuré pour commander le passage du moyen de maintien de la position active de maintien du moyen de blocage à la position inactive de maintien du moyen de blocage, ceci sous l'impulsion du déplacement du moyen d'immobilisation.

Encore une autre caractéristique concerne le fait que la gâche électrique comporte un moyen d'inhibition qui est configuré pour inhiber le moyen de maintien.

Selon une caractéristique additionnelle, la gâche électrique comporte un moyen d'activation qui est configuré pour activer le moyen d'inhibition tandis que la gâche électrique est configurée en sorte que ce moyen d'activation soit accessible à partir de l'extérieur du boitier.

Ainsi, la gâche électrique conforme à l'invention comporte un nombre limité de composants ce qui permet, avantageusement, de simplifier la conception de cette gâche électrique, de rigidifier les composants en augmentant leur taille, et ainsi d'augmenter la fiabilité d'une telle gâche électrique par rapport à celles de l'état de la technique.

De plus, les composants de cette telle gâche électrique sont, avantageusement, conçus et agencés pour permettre à cette gâche électrique de fonctionner comme une gâche électrique à mémoire. En outre, cette gâche électrique comporte un moyen d'inhibition qui est configuré pour inhiber le moyen de maintien ce qui permet, avantageusement, à cette gâche électrique de fonctionner comme une gâche électrique à émission de courant.

Cette gâche électrique comporte, également, un moyen d'activation, qui est configuré pour activer le moyen d'inhibition, et qui permet, alors avantageusement, de sélectionner le fonctionnement de la gâche électrique soit comme une gâche électrique à mémoire, soit comme une gâche électrique à émission de courant. Une telle activation est, avantageusement, possible à partir de l'extérieur du boitier et sans démontage de la gâche électrique.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
[Fig 1] est une vue schématisée, en perspective et en éclaté d'une gâche électrique conforme à l'invention.
[Fig 2] est une vue schématisée et en perspective d'une gâche électrique illustrée figure 1 et qui fonctionne comme une gâche électrique à mémoire, ceci dans l'attente d'une commande de déverrouillage et avant une alimentation en courant électrique.
[Fig 3] est une vue schématisée et de face de la gâche électrique illustrée figure 2, là encore dans l'attente d'une commande de déverrouillage et avant une alimentation en courant électrique.
[Fig 4] est une vue schématisée et de côté de la gâche électrique illustrée figures 2 et 3, là aussi dans l'attente d'une commande de déverrouillage et avant une alimentation en courant électrique.
[Fig 5] est une vue schématisée et en perspective de la gâche électrique illustrée figures 1 à 4, et qui fonctionne comme une gâche électrique à mémoire, ceci après une commande de déverrouillage et après une alimentation en courant électrique.
[Fig 6] est une vue schématisée et de face de la gâche électrique illustrée figure 5, là encore après une commande de déverrouillage et après une alimentation en courant électrique.
[Fig 7] est une vue schématisée et de côté de la gâche électrique illustrée figures 5 et 6, là aussi après une commande de déverrouillage et après une alimentation en courant électrique.
[Fig 8] est une vue schématisée et en perspective de la gâche électrique illustrée figures 1 à 7, qui fonctionne comme une gâche électrique à mémoire, et dans laquelle le moyen de verrouillage adopte une position inactive de verrouillage.
[Fig 9] est une vue schématisée et de face de la gâche électrique illustrée figure 8, là encore dans laquelle le moyen de verrouillage adopte une position inactive de verrouillage.
[Fig 10] est une vue schématisée et de dos de la gâche électrique illustrée figures 8 et 9, là aussi dans laquelle le moyen de verrouillage adopte une position inactive de verrouillage.
[Fig 11] est une vue schématisée et de côté de la gâche électrique illustrée figures 8 à 10, là également dans laquelle le moyen de verrouillage adopte une position inactive de verrouillage.
[Fig 12] est une vue schématisée et en perspective de la gâche électrique, qui est illustrée figure 1, dans laquelle le moyen de maintien est inhibé, et qui fonctionne comme une gâche électrique à émission de courant.
[Fig 13] est une vue schématisée et selon une autre perspective de la gâche électrique illustrée figure 12, là encore dans laquelle le moyen de maintien est inhibé et qui fonctionne comme une gâche électrique à émission de courant.
[Fig 14] est une vue schématisée et de côté de la gâche électrique illustrée figures 12 et 13, là aussi dans laquelle le moyen de maintien est inhibé et qui fonctionne comme une gâche électrique à émission de courant.
[Fig 15] est une vue schématisée et en perspective d'une gâche électrique qui est conforme à un autre mode de réalisation et qui fonctionne comme une gâche électrique à mémoire, ceci dans l'attente d'une commande de déverrouillage et avant une alimentation en courant électrique.
[Fig 16] est une vue schématisée et en perspective de la gâche électrique illustrée figure 15, et qui fonctionne comme une gâche électrique à mémoire, ceci après une commande de déverrouillage et après une alimentation en courant électrique.
[Fig 17] est une vue schématisée et en perspective de la gâche électrique, qui est illustrée figures 15 et 16, dans laquelle le moyen de maintien est inhibé, et qui fonctionne comme une gâche électrique à émission de courant.

En référence notamment aux figures susmentionnées, la présente invention concerne le domaine de la quincaillerie et, plus particulièrement, celui de la fabrication des systèmes de sécurité qui sont conçus pour verrouiller, respectivement déverrouiller, un ouvrant pour empêcher, respectivement autoriser, l'accès à un lieu, notamment à un bâtiment.

L'invention concerne, alors, une gâche électrique 1 qui est destinée à équiper un dormant, que comporte une construction, et qui délimite une ouverture. Une telle gâche électrique 1 peut être positionnée au moins en partie à l'intérieur d'un logement que comporte ce dormant.

Une telle gâche électrique 1 est configurée pour coopérer avec un ouvrant, qui referme ladite ouverture, et qui est monté en déplacement (notamment en rotation) sur ledit dormant. Une telle gâche électrique 1 peut, alors, coopérer avec un pêne que comporte une serrure qui équipe un tel ouvrant.

Une telle gâche électrique 1 comporte un boîtier 2 qui équipe ledit dormant, notamment en étant positionné au moins en partie à l'intérieur d'un logement que comporte ce dormant.

Une telle gâche électrique 1 comporte un moyen de verrouillage 3 qui est configuré pour verrouiller ledit ouvrant par rapport audit dormant. C'est, plus particulièrement, ce moyen de verrouillage 3 qui coopère, alors, avec le pêne de la serrure qui équipe ledit ouvrant.

Un tel moyen de verrouillage 3 est mobile entre une position active de verrouillage d'un ouvrant (figures 2 à 7 et 12 à 14) et une position inactive de verrouillage de l'ouvrant (figures 8 à 11).

Un tel moyen de verrouillage 3 est mobile en rotation autour d'un axe de rotation Xr3, ceci entre la position active et la position inactive de verrouillage.

De manière alternative ou (et de préférence) additionnelle, un tel moyen de verrouillage 3 peut comporter une gâchette ou un demi-tour.

La gâche électrique 1 comporte, également, un moyen de rappel 4 du moyen de verrouillage 3 qui est configuré pour entraîner le moyen de verrouillage 3 de la position inactive de verrouillage de l'ouvrant vers la position active de verrouillage de l'ouvrant, ceci en rotation autour de l'axe de rotation Xr3. Un tel moyen de rappel 4 peut adopter la forme d'un ressort de torsion, notamment hélicoïdal.

Ladite gâche électrique 1 comporte, encore, un moyen d'immobilisation 5 qui est configuré pour immobiliser ledit moyen de verrouillage 3 qui est dans la position active de verrouillage de l'ouvrant.

Ce moyen d'immobilisation 5 est mobile entre, d'une part, une position active d'immobilisation du moyen de verrouillage 3 (plus particulièrement qui est dans la position active de verrouillage de l'ouvrant) et, d'autre part, une position inactive d'immobilisation du moyen de verrouillage 3 (plus particulièrement qui est dans la position active ou inactive de verrouillage de l'ouvrant).

Un tel moyen d'immobilisation 5 est mobile en translation selon un axe de translation Xt5 qui peut être perpendiculaire à l'axe de rotation Xr3.

De manière alternative ou (et de préférence) additionnelle, un tel moyen d'immobilisation 5 peut comporter un doigt latéral d'immobilisation 50 qui coopère avec le moyen de verrouillage 3.

Un tel doigt latéral d'immobilisation 50 peut s'étendre selon une direction parallèle à l'axe de rotation Xr3.

La gâche électrique 1 comporte, également, un moyen de rappel 6 du moyen d'immobilisation 5 qui est configuré pour entraîner le moyen d'immobilisation 5 de la position inactive d'immobilisation du moyen de verrouillage 3 vers la position active d'immobilisation du moyen de verrouillage 3, ceci en translation selon l'axe de translation Xt5. Un tel moyen de rappel 6 peut adopter la forme d'un ressort de compression, notamment hélicoïdal.

La gâche électrique 1 comporte, de plus, un moyen de blocage 7 qui est configuré pour bloquer le moyen d'immobilisation 5 qui est dans la position active d'immobilisation du moyen de verrouillage 3 (plus particulièrement qui est dans la position active de verrouillage de l'ouvrant).

Un tel moyen de blocage 7 est mobile entre, d'une part, une position active de blocage du moyen d'immobilisation 5 (plus particulièrement qui est dans la position active d'immobilisation du moyen de verrouillage 3 qui est dans la position active de verrouillage de l'ouvrant) et, d'autre part, une position inactive de blocage du moyen d'immobilisation 5 (plus particulièrement qui est dans la position active ou inactive d'immobilisation du moyen de verrouillage 3 qui est dans la position active ou inactive de verrouillage de l'ouvrant).

Un tel moyen de blocage 7 est mobile en translation selon un axe de translation Xt7 qui peut être parallèle à l'axe de rotation Xr3 et/ou perpendiculaire à l'axe de translation Xt5.

De manière alternative ou (et de préférence) additionnelle, un tel moyen de blocage 7 comporte un chariot 70 qui coopère avec le moyen d'immobilisation 7. Ce chariot 70 est, alors, mobile en translation selon l'axe de translation Xt7

Selon une autre caractéristique, le moyen de blocage 7 (plus particulièrement le chariot 70) comporte, d'une part, une surface d'appui 71 contre laquelle prend appui le moyen d'immobilisation 5 (plus particulièrement qui est en position active d'immobilisation du moyen de verrouillage 3) ceci en position active de blocage de ce moyen d'immobilisation 5 par le moyen de blocage 7et, d'autre part, un logement 72, qui jouxte et/ou qui prolonge la surface d'appui 71, et à l'intérieur duquel s'engage le moyen d'immobilisation 5 (plus particulièrement qui est en position active ou inactive d'immobilisation du moyen de verrouillage 3) ceci en position inactive de blocage de ce moyen d'immobilisation 5 par le moyen de blocage 7.

La gâche électrique 1 comporte, en outre, un moyen d'entraînement 8 qui est configuré pour entraîner le moyen de blocage 7 de la position active de blocage du moyen d'immobilisation 5 (plus particulièrement qui est dans la position active d'immobilisation du moyen de verrouillage 3) vers la position inactive de blocage du moyen d'immobilisation 5 (plus particulièrement qui est dans la position active ou inactive d'immobilisation du moyen de verrouillage 3).

En fait, ce moyen d'entraînement 8 est configuré pour entraîner le moyen de blocage 7 de la position active de blocage vers la position inactive de blocage du moyen d'immobilisation 5, ceci sous l'impulsion d'une alimentation en courant électrique de la gâche électrique 1, plus particulièrement de ce moyen d'entraînement 8.

Un tel moyen d'entraînement 8 peut comporter un électroaimant 80 qui comporte un solénoïde qui s'étend selon un axe qui est parallèle à l'axe de rotation Xr3 et/ou qui est au moins parallèle à (voire confondu avec) l'axe de translation Xt7 selon lequel le moyen de blocage 7 est mobile en translation.

La gâche électrique 1 comporte, aussi, un moyen de rappel 9 du moyen de blocage 7 qui est configuré pour entraîner le moyen de blocage 7 de la position inactive de blocage du moyen d'immobilisation 5 vers la position active de blocage du moyen d'immobilisation 5, plus particulièrement à l'encontre de l'action du moyen d'entraînement 8.

Un tel moyen de rappel 9 peut adopter la forme d'un ressort de compression, notamment hélicoïdal.

La gâche électrique 1 comporte, encore, un moyen de maintien 10 qui est configuré pour maintenir le moyen de blocage 7 dans la position inactive de blocage du moyen d'immobilisation 5.

Un tel moyen de maintien 10 est mobile entre, d'une part, une position active de maintien du moyen de blocage 7 (plus particulièrement qui est dans la position inactive de blocage du moyen d'immobilisation 5) et, d'autre part, une position inactive de maintien du moyen de blocage 7 (plus particulièrement qui est dans la position active ou inactive de blocage).

En fait, un tel moyen de maintien 10 est configuré pour maintenir le moyen de blocage 7 dans la position inactive de blocage du moyen d'immobilisation 5, ceci à l'encontre de l'action des moyens de rappel 9 du moyen de blocage 7.

Un tel moyen de maintien 10 comporte, d'une part, un organe de maintien 100 qui est déformable et/ou qui est mobile et, d'autre part, un doigt de maintien 101, qui coopère avec le moyen de blocage 7, et qui s'étend latéralement par rapport à l'organe de maintien 100 ainsi qu'à partir de cet organe de maintien 100. Un tel doigt de maintien 101 peut consister en une découpe et/ou à une déformation d'un élément qui comporte, également, l'organe de maintien 100.

Selon un premier mode de réalisation illustré dans les figures 1 à 14 en annexe, ledit organe de maintien 100 comporte (voire est constitué par) au moins une lame 102 qui est déformable et/ou qui est mobile en rotation autour d'un axe de rotation XrlO (qui peut être parallèle à l'axe de rotation Xr3 et/ou à l'axe de translation Xt7).

Le doigt de maintien 101, que comporte un tel organe de maintien 100, s'étend, alors, latéralement par rapport à la lame 102 et à partir de cette lame 102.

Au moins une partie d'un tel moyen de maintien 10 (plus particulièrement ladite au moins une lame 102 et ledit doigt de maintien 101) peut être constituée par une tôle pliée.

Selon un deuxième mode de réalisation illustré dans les figures 15 à 17 en annexe, ledit organe de maintien 100 comporte (voire est constitué par) au moins un plot 103 qui est mobile en translation selon un axe de translation XtlO (qui peut s'étendre selon une direction qui peut être parallèle à l'axe de translation Xt5 et/ou perpendiculaire à l'axe de rotation Xr3 et/ou perpendiculaire à l'axe de translation Xt7) tandis que le doigt de maintien 101 s'étend latéralement par rapport au plot 103 et à partir de ce plot 103.

Un tel plot 103 peut adopter la forme d'un tube et présenter un logement (notamment traversant) à l'intérieur duquel est positionné un arbre fixe, qui s'étend selon ledit axe de translation Xt10, et par rapport auquel ledit plot 103 est mobile en translation.

Selon une autre caractéristique, le moyen de blocage 7 comporte une surface d'appui 73 contre laquelle le moyen de maintien 10 (plus particulièrement le doigt de maintien 101) prend appui, ceci en position active de maintien du moyen de blocage 7 (par le moyen de maintien 10) en position inactive de blocage du moyen d'immobilisation 5 (par le moyen de blocage 7).

Encore une autre caractéristique concerne le fait que la gâche électrique 1 comporte un moyen de rappel 11 du moyen de maintien 10 qui est configuré pour entraîner le moyen de maintien 10 de la position inactive de maintien du moyen de blocage 7 vers la position active de maintien du moyen de blocage 7.

Un tel moyen de rappel 11 peut être constitué par la lame 102 elle-même qui peut alors être de type élastique et/ou par un ressort de torsion (notamment hélicoïdal et/ou qui agit sur une telle lame 102) et/ou par un ressort de compression (notamment qui agit sur ledit plot 103).

La gâche électrique 1 comporte, aussi, un moyen de commande 12 qui est configuré pour commander le passage du moyen de maintien 10 de la position active de maintien du moyen de blocage 7 (plus particulièrement qui est dans la position inactive de blocage du moyen d'immobilisation 5) à la position inactive de maintien du moyen de blocage 7.

Ce moyen de commande 12 peut être configuré pour exercer une telle commande à l'encontre de l'action du moyen de rappel 11.

On observera que c'est, plus particulièrement, le moyen d'immobilisation 5 qui comporte un tel moyen de commande 12.

Ce moyen de commande 12 peut comporter un doigt latéral de commande 120 qui s'étend selon une direction perpendiculaire à l'axe de rotation Xr3 et perpendiculaire à l'axe de translation Xt5 du moyen d'immobilisation 5.

Ce moyen d'immobilisation 5 peut, alors, comporter, d'une part, le doigt latéral d'immobilisation 50 susmentionné et, d'autre part, le doigt latéral de commande 120 susmentionné.

Ledit moyen de commande 12 est configuré pour commander le moyen de maintien 10 sous l'impulsion du déplacement du moyen d'immobilisation 5 (plus particulièrement de la position active d'immobilisation du moyen de verrouillage 3 à la position inactive d'immobilisation de ce moyen de verrouillage 3), ceci sous l'impulsion du déplacement du moyen de verrouillage 3 (plus particulièrement de la position active de verrouillage de l'ouvrant à la position inactive de verrouillage de l'ouvrant), notamment sous l'impulsion d'un actionnement de cet ouvrant.

Encore une autre caractéristique concerne le fait que la gâche électrique 1 comporte un moyen d'inhibition 13 qui est configuré pour inhiber le moyen de maintien 10. Ce moyen d'inhibition 13 empêche, alors, le fonctionnement de ce moyen de maintien 10 de sorte que le moyen de blocage 7 ne peut plus être maintenu dans la position inactive de blocage du moyen d'immobilisation 5 par ce moyen de maintien 10.

A ce propos, on observera que ce moyen d'inhibition 13 peut, alors, adopter, d'une part, une position active d'inhibition du moyen de maintien 10. Dans cette position active d'inhibition, le moyen de maintien 10 ne peut pas maintenir le moyen de blocage 7 dans la position inactive de blocage du moyen de verrouillage 5 et ce moyen de blocage 7 est, alors, uniquement soumis à l'action du moyen d'entraînement 8 et à l'action du moyen de rappel 9. La gâche électrique 1 adopte, alors, le fonctionnement d'une gâche électrique à émission de courant.

D'autre part, ce moyen d'inhibition 13 peut adopter une position inactive d'in-hibition du moyen de maintien 10. Dans cette position, le moyen de maintien 10 peut maintenir le moyen de blocage 7 dans sa position inactive de blocage du moyen d'immobilisation 5. La gâche électrique 1 adopte, alors, le fonctionnement d'une gâche électrique à mémoire.

Selon le premier mode de réalisation illustré figures 1 à 14, ce moyen d'inhibition 13 est mobile en rotation autour d'un axe de rotation qui est parallèle à l'axe de rotation Xr3 du moyen de verrouillage 3 et/ou au moins parallèle à (voire, et de préférence, confondu avec) l'axe de rotation XrlO de l'organe de maintien 100. Ce moyen d'inhibition 13 est, alors, mobile en rotation autour de cet axe de rotation, ceci entre la position inactive (figures 2 à 11) et la position active (figures 12 à 14) d'inhibition du moyen de maintien 10.

En fait, le moyen d'inhibition 13 comporte un moyen de positionnement 14 qui est configuré pour positionner et maintenir le moyen de maintien 10 dans sa position inactive de maintien du moyen de blocage 7.

Un tel moyen de positionnement 14 est, là encore, mobile en rotation autour d'un axe de rotation qui est parallèle à l'axe de rotation Xr3 du moyen de verrouillage 3 et/ou au moins parallèle à (voire, et de préférence, confondu avec) l'axe de rotation XrlO de l'organe de maintien 100. Ce moyen de positionnement 14 est, alors, mobile en rotation autour de cet axe de rotation, ceci entre une position inactive (figures 2 à 11) et une position active (figures 12 à 14) de maintien du moyen de maintien 10 dans sa position inactive de maintien du moyen de blocage 7.

Un tel moyen de positionnement 14 comporte, d'une part, une bague 140 qui est mobile en rotation autour d'un axe de rotation, plus particulièrement qui est parallèle à l'axe de rotation Xr3 du moyen de verrouillage 3 et/ou au moins parallèle à (voire, et de préférence, confondu avec) l'axe de rotation XrlO de l'organe de maintien 10 et, d'autre part, un doigt de positionnement 141, qui coopère avec le moyen de maintien 10 (plus particulièrement avec une extrémité libre, que comporte l'organe de maintien 100, et qui est opposée à une extrémité de l'organe de maintien 100 à partir de laquelle s'étend le doigt de maintien 101, figures 12 et 13), et qui s'étend latéralement par rapport à la bague 140 et à partir de cette bague 140.

Selon le deuxième mode de réalisation illustré figures 15 à 17, le moyen d'inhibition 13 est mobile en translation selon un axe de translation qui est parallèle à l'axe de translation Xt5 du moyen d'immobilisation 5 et/ou au moins parallèle à (voire, et de préférence, confondu avec) l'axe de translation XtlO de l'organe de maintien 100. Ce moyen d'inhibition 13 est, alors, mobile en translation selon cet axe de translation, ceci entre la position inactive (figures 15 et 16) et la position active (figure 17) d'inhibition du moyen de maintien 10.

En fait, le moyen d'inhibition 13 comporte, là encore, un moyen de positionnement 14 qui est configuré pour positionner et maintenir le moyen de maintien 10 dans sa position inactive de maintien du moyen de blocage 7.

Un tel moyen de positionnement 14 est, là encore, mobile en translation selon un axe de translation qui est parallèle à l'axe de translation Xt5 du moyen d'immobilisation 5 et/ou au moins parallèle à (voire, et de préférence, confondu avec) l'axe de translation XtlO de l'organe de maintien 100. Ce moyen de positionnement 14 est, alors, mobile en translation selon cet axe de translation, ceci entre une position inactive (figures 15 et 16) et une position active (figure 17) de maintien du moyen de maintien 10 dans sa position inactive de maintien du moyen de blocage 7.

Un tel moyen de positionnement 14 comporte, là encore, une bague qui est mobile en translation selon un axe de translation, plus particulièrement qui est parallèle à l'axe de translation Xt5 du moyen d'immobilisation 5 et/ou au moins parallèle à (voire, et de préférence, confondu avec) l'axe de translation XtlO de l'organe de maintien 100. Cette bague coopère, alors, avec le moyen de maintien 10, notamment avec l'organe de maintien 100, plus particulièrement avec une extrémité, que comporte l'organe de maintien 100, et qui est opposée à une extrémité de l'organe de maintien 100 à partir de laquelle s'étend le doigt de maintien 101. Ladite bague peut alors, être positionnée autour de l'arbre fixe, qui s'étend selon ledit axe de translation Xt10, et par rapport auquel ledit plot 103 est mobile en translation et être également mobile en translation par rapport à cet arbre fixe.

Encore une autre caractéristique concerne le fait que la gâche électrique 1 comporte un moyen d'activation 15 qui est configuré pour activer le moyen d'inhibition 13, plus particulièrement pour faire adopter à ce moyen d'inhibition 13 une position active d'inhibition du moyen de maintien 10 et une position inactive d'inhibition de ce moyen de maintien 10.

La gâche électrique 1 est configurée en sorte que le moyen d'activation 15 soit accessible de l'extérieur du boitier 2, plus particulièrement sans démontage de ce boitier 2.

Un tel moyen d'activation 15 peut adopter la forme d'une vis ou analogue qui est en prise avec la bague 140 susmentionnée ou, encore, la forme d'un organe (notamment une empreinte ou analogue) que comporte cette bague 140 et qui est apte à recevoir un outil d'actionnement (comme un tournevis).

Finalement, la gâche électrique 1 peut, encore, comporter un moyen de verrouillage 16 qui est configuré pour verrouiller le moyen d'inhibition 13 (plus particulièrement dans sa position active ou inactive d'inhibition) et/ou le moyen d'activation 15 de ce moyen d'inhibition 13.

Là encore un tel moyen de verrouillage 16 peut comporter une vis.

La gâche électrique 1 est configurée en sorte que le moyen de verrouillage 16 soit accessible de l'extérieur du boitier 2, plus particulièrement sans démontage de ce boitier 2.

A ce propos, on observera que ce boitier 2 comporte, intérieurement, au moins une partie du moyen de verrouillage 3, au moins une partie (voire l'intégralité) du moyen d'immobilisation 5, au moins une partie (voire l'intégralité) du moyen de blocage 7, au moins une partie (voire l'intégralité) du moyen d'entraînement 8, au moins une partie (voire l'intégralité) du moyen de maintien 10, au moins une partie (voire l'intégralité) du moyen de commande 12 et au moins une partie (voire l'intégralité) du moyen d'inhibition 13.

Ce boitier 2 comporte, alors, également, intérieurement au moins une partie (voire l'intégralité) des moyens de rappel (4, 6, 9, 11).

Dans la suite de la description, il sera décrit le fonctionnement de la gâche électrique 1 conforme à l'invention.

Tel que mentionné ci-dessus, lorsque le moyen d'inhibition 13 adopte une position inactive d'inhibition du moyen de maintien 10 (figures 2 à 11), ce moyen de maintien 10 peut adopter une position active de maintien du moyen de blocage 7 et la gâche électrique 1 peut adopter le fonctionnement d'une gâche électrique à mémoire.

En l'absence d'alimentation de la gâche électrique 1 en courant électrique, le moyen de verrouillage 3 est en position active de verrouillage de l'ouvrant, le moyen d'immobilisation 5 est en position active d'immobilisation du moyen de verrouillage 3, le moyen de blocage 7 est en position active de blocage du moyen d'immobilisation 5 et le moyen de maintien 10 est en position inactive de maintien du moyen de blocage 7 (figures 2 à 4).

Lors d'une commande de déverrouillage de la gâche électrique 1, un courant électrique alimente le moyen d'entraînement 8 qui entraîne le moyen de blocage 7 de la position active de blocage du moyen d'immobilisation 5 vers la position inactive de blocage du moyen d'immobilisation 5. Le moyen de maintien 10 passe de la position inactive de maintien du moyen de blocage 7 à la position active de maintien du moyen de blocage 7 (en position inactive de blocage du moyen d'immobilisation 5), notamment sous l'effet du moyen de rappel 11. Ce moyen de blocage 7 est maintenu dans la position inactive de blocage du moyen d'immobilisation 5 par le moyen de maintien 10. Ce moyen d'immobilisation 5 est, alors, libre de passer de la position active d'immobilisation du moyen de verrouillage 3 à la position inactive d'immobilisation du moyen de verrouillage 3. Ce moyen de verrouillage 3 est libre de passer de la position active de verrouillage de l'ouvrant à la position inactive de verrouillage de l'ouvrant, notamment sous l'impulsion de l'actionnement de cet ouvrant figures 5 à 7).

Cette configuration est conservée tant que l'ouvrant n'est pas actionné.

En cas d'actionnement de l'ouvrant, le moyen de verrouillage 3 passe de la position active de verrouillage de l'ouvrant à la position inactive de verrouillage de l'ouvrant. Ce moyen de verrouillage 3 entraîne, alors, le moyen d'immobilisation 5 qui passe de la position active d'immobilisation du moyen de verrouillage 3 à la position inactive d'immobilisation du moyen de verrouillage 3. Sous l'effet du déplacement du moyen d'immobilisation 5, le moyen de commande 12 (que comporte ce moyen d'immobilisation 5) commande le moyen de maintien 10 qui passe de la position active de maintien du moyen de blocage 7 à la position inactive de maintien du moyen de blocage 7. Sous l'effet du moyen de rappel 9, le moyen de blocage 7 se déplace de la position inactive de blocage du moyen d'immobilisation 5 en direction de la position active de blocage du moyen d'immobilisation 5 (figures 8 à 11).

Après actionnement de l'ouvrant, le moyen de verrouillage 3 passe de la position inactive de verrouillage de l'ouvrant à la position active de verrouillage de l'ouvrant, ceci sous l'effet du moyen de rappel 4. Le moyen d'immobilisation 5 passe, alors, de la position inactive d'immobilisation du moyen de verrouillage 3 à la position active d'immobilisation du moyen de verrouillage 3, ceci sous l'effet du moyen de rappel 6. Le moyen de blocage 7 passe de la position inactive de blocage du moyen d'immobilisation 5 à la position active de blocage du moyen d'immobilisation 5, ceci sous l'effet du moyen de rappel 9.

Tel que mentionné ci-dessus, lorsque le moyen d'inhibition 13 adopte une position active d'inhibition du moyen de maintien 10 (figures 12 à 14), ce moyen de maintien 10 adopte une position inactive de maintien du moyen de blocage 7 et la gâche électrique 1 peut adopter le fonctionnement d'une gâche électrique à émission de courant.

En l'absence d'alimentation de la gâche électrique 1 en courant électrique, le moyen de verrouillage 3 est en position active de verrouillage de l'ouvrant, le moyen d'immobilisation 5 est en position active d'immobilisation du moyen de verrouillage 3, le moyen de blocage 7 est en position active de blocage du moyen d'immobilisation 5 (figures 12 à 14).

Lors d'une commande de déverrouillage de la gâche électrique 1, un courant électrique alimente le moyen d'entraînement 8 qui entraîne le moyen de blocage 7 de la position active de blocage du moyen d'immobilisation 5 vers la position inactive de blocage du moyen d'immobilisation 5. Le moyen d'immobilisation 5 est, alors, libre de passer de la position active d'immobilisation du moyen de verrouillage 3 à la position inactive d'immobilisation du moyen de verrouillage 3. Ce moyen de verrouillage 3 est libre de passer de la position active de verrouillage de l'ouvrant à la position inactive de verrouillage de l'ouvrant, notamment sous l'impulsion de l'actionnement de cet ouvrant.

Cette configuration est conservée tant que la gâche électrique est alimentée en courant électrique.

En cas d'actionnement de l'ouvrant, le moyen de verrouillage 3 passe de la position active de verrouillage de l'ouvrant à la position inactive de verrouillage de l'ouvrant. Ce moyen de verrouillage 3 entraîne, alors, le moyen d'immobilisation 5 qui passe de la position active d'immobilisation du moyen de verrouillage 3 à la position inactive d'immobilisation du moyen de verrouillage 3. Après actionnement de l'ouvrant, le moyen de verrouillage 3 passe de la position inactive de verrouillage de l'ouvrant à la position active de verrouillage de l'ouvrant, ceci sous l'effet du moyen de rappel 4. Le moyen d'immobilisation 5 passe, alors, de la position inactive d'immobilisation du moyen de verrouillage 3 à la position active d'immobilisation du moyen de verrouillage 3, ceci sous l'effet du moyen de rappel 6. Lorsque l'alimentation en courant électrique de la gâche électrique 1 est interrompue, le moyen de blocage 7 passe de la position inactive de blocage du moyen d'immobilisation 5 à la position active de blocage du moyen d'immobilisation 5, ceci sous l'effet du moyen de rappel 9.

## Revendications

1. Gâche électrique (1) qui comporte :
- un boîtier (2) ;
- un moyen de verrouillage (3), qui est configuré pour verrouiller un ouvrant par rapport à un dormant, et qui est mobile entre une position active de verrouillage d'un ouvrant et une position inactive de verrouillage de l'ouvrant ;
- un moyen d'immobilisation (5), qui est configuré pour immobiliser ledit moyen de verrouillage (3) qui est dans la position active de verrouillage de l'ouvrant, et qui est mobile entre une position active d'immobilisation du moyen de verrouillage (3) et une position inactive d'immobilisation du moyen de verrouillage (3) ;
- un moyen de blocage (7), qui est configuré pour bloquer le moyen d'immobilisation (5) qui est dans la position active d'immobilisation du moyen de verrouillage (3), et qui est mobile entre une position active de blocage du moyen d'immobilisation (5) et une position inactive de blocage du moyen d'immobilisation (5) ;
- un moyen d'entraînement (8) qui est configuré pour entraîner le moyen de blocage (7) de la position active de blocage du moyen d'immobilisation (5) vers la position inactive de blocage du moyen d'immobilisation (5) ;
- un moyen de maintien (10), qui est configuré pour maintenir le moyen de blocage (7) dans la position inactive de blocage du moyen d'immobilisation (5, qui est mobile entre une position active de maintien du moyen de blocage (7) et une position inactive de maintien du moyen de blocage (7), et qui comporte un organe de maintien (100) qui est déformable et/ou qui est mobile ;
- et qui est **caractérisée par le fait que** le moyen de maintien (10) comporte, encore, un doigt de maintien (101), qui s'étend latéralement par rapport à l'organe de maintien (100) et à partir de cet organe de maintien (100), et qui coopère avec le moyen de blocage (7).

2. Gâche électrique (1) selon la revendication 1, **caractérisée par le fait que** le moyen de verrouillage (3) est mobile en rotation autour d'un axe de rotation (Xr3) et/ou comporte une gâchette ou un demi-tour.

3. Gâche électrique (1) selon l'une quelconque des revendications précédentes, **caractérisée par le fait que** le moyen d'immobilisation (5) est mobile en translation selon un axe de translation (Xt5) et comporte un doigt latéral d'immobilisation (50) qui coopère avec le moyen de verrouillage (3).

4. Gâche électrique (1) selon l'une quelconque des revendications précédentes, **caractérisée par le fait que** le moyen de blocage (7) est mobile en translation selon un axe de translation (Xt7) et/ou comporte un chariot (70) qui coopère avec le moyen d'immobilisation (7).

5. Gâche électrique (1) selon l'une quelconque des revendications précédentes, **caractérisée par le fait que** le moyen de blocage (7) comporte, d'une part, une surface d'appui (71) contre laquelle prend appui le moyen d'immobilisation (5) ceci en position active de blocage de ce moyen d'immobilisation (5) et, d'autre part, un logement (72), qui jouxte et/ou qui prolonge la surface d'appui (71), et à l'intérieur duquel s'engage le moyen d'immobilisation (5) ceci en position inactive de blocage de ce moyen d'immobilisation (5).

6. Gâche électrique (1) selon l'une quelconque des revendications précédentes, **caractérisée par le fait que** l'organe de maintien (100) comporte au moins une lame (102) qui est déformable et/ou qui est mobile en rotation autour d'un axe de rotation (XrlO) tandis que le doigt de maintien (101) s'étend latéralement par rapport à la lame (102) et à partir de cette lame (102).

7. Gâche électrique (1) selon l'une quelconque des revendications 1 à 5, **caractérisée par le fait que** l'organe de maintien (100) comporte au moins un plot (103) qui est mobile en translation selon un axe de translation (Xt10) tandis que le doigt de maintien (101) s'étend latéralement par rapport au plot (103) et à partir de ce plot (103).

8. Gâche électrique (1) selon l'une quelconque des revendications précédentes, **caractérisée par le fait que** le moyen de blocage (7) comporte une surface d'appui (73) contre laquelle le moyen de maintien (10) prend appui, ceci en position active de maintien du moyen de blocage (7) en position inactive de blocage du moyen d'immobilisation (5).

9. Gâche électrique (1) selon l'une quelconque des revendications précédentes, **caractérisée par le fait qu'**elle comporte un moyen de commande (12) qui est configuré pour commander le passage du moyen de maintien (10) de la position active de maintien du moyen de blocage (7) à la position inactive de maintien du moyen de blocage (7), ceci sous l'impulsion du déplacement du moyen d'immobilisation (5).

10. Gâche électrique (1) selon l'une quelconque des revendications précédentes, **caractérisée par le fait qu'**elle comporte un moyen d'inhibition (13) qui est configuré pour inhiber le moyen de maintien (10).

11. Gâche électrique (1) selon la revendication 10, **caractérisée par le fait que** le moyen d'inhibition (13) comporte un moyen de positionnement (14) qui est configuré pour positionner et maintenir le moyen de maintien (10) dans sa position inactive de maintien du moyen de blocage (7).

12. Gâche électrique (1) selon la revendication 11, **caractérisée par le fait que** le moyen de positionnement (14) comporte, d'une part, une bague (140) qui est mobile en rotation autour d'un axe de rotation et, d'autre part, un doigt de positionnement (141), qui coopère avec le moyen de maintien (10), qui s'étend latéralement par rapport à la bague (140) et à partir de cette bague (140).

13. Gâche électrique (1) selon la revendication 11, **caractérisée par le fait que** le moyen de positionnement (14) comporte une bague qui est mobile en translation selon un axe de translation et qui coopère avec le moyen de maintien (10).

14. Gâche électrique (1) selon la revendication 10, **caractérisée par le fait qu'**elle comporte un moyen d'activation (15) qui est configuré pour activer le moyen d'inhibition (13) tandis que la gâche électrique (1) est configurée en sorte que ce moyen d'activation (15) soit accessible à partir de l'extérieur du boîtier (2).

## Patentansprüche

1. Elektrischer Türöffner (1), der umfasst:
- ein Gehäuse (2);
- ein Verriegelungsmittel (3), das dazu konfiguriert ist, einen Flügel in Bezug auf eine Zarge zu verriegeln, und das zwischen einer aktiven Verriegelungsposition eines Flügels und einer inaktiven Verriegelungsposition des Flügels beweglich ist;
- ein Feststellmittel (5), das dazu konfiguriert ist, das Verriegelungsmittel (3), das sich in der aktiven Verriegelungsposition des Flügels befindet, festzustellen, und das zwischen einer aktiven Feststellposition des Verriegelungsmittels (3) und einer inaktiven Feststellposition des Verriegelungsmittels (3) beweglich ist;
- ein Blockiermittel (7), das dazu konfiguriert ist, das Feststellmittel (5), das sich in der aktiven Feststellposition des Verriegelungsmittels (3) befindet, zu blockieren, und das zwischen einer aktiven Blockierposition des Feststellmittels (5) und einer inaktiven Blockierposition des Feststellmittels (5) beweglich ist;
- ein Antriebsmittel (8), das dazu konfiguriert ist, das Blockiermittel (7) von der aktiven Blockierposition des Feststellmittels (5) zu der inaktiven Blockierposition des Feststellmittels (5) anzutreiben;
- ein Haltemittel (10), das dazu konfiguriert ist, das Blockiermittel (7) in der inaktiven Blockierposition des Feststellmittels (5) zu halten, und das zwischen einer aktiven Halteposition des Blockiermittels (7) und einer inaktiven Halteposition des Blockiermittels (7) beweglich ist, und das ein Halteelement (100) umfasst, das verformbar ist und/oder das beweglich ist;
- und das **dadurch gekennzeichnet ist, dass** das Haltemittel (10) ferner einen Haltefinger (101) umfasst, der sich in Bezug auf das Halteelement (100) seitlich und von dem Halteelement (100) aus erstreckt und der mit dem Blockiermittel (7) zusammenwirkt.

2. Elektrischer Türöffner (1) nach Anspruch 1, **dadurch gekennzeichnet, dass** das Verriegelungsmittel (3) um eine Drehachse (Xr3) drehbeweglich ist und/oder einen Auslöser oder eine Falle umfasst.

3. Elektrischer Türöffner (1) nach einem der vorstehenden Ansprüche, **dadurch gekennzeichnet, dass** das Feststellmittel (5) entlang einer Translationsachse (Xt5) translatorisch beweglich ist und einen seitlichen Feststellfinger (50) umfasst, der mit dem Verriegelungsmittel (3) zusammenwirkt.

4. Elektrischer Türöffner (1) nach einem der vorstehenden Ansprüche, **dadurch gekennzeichnet, dass** das Blockiermittel (7) entlang einer Translationsachse (Xt7) translatorisch beweglich ist und/oder einen Schlitten (70) aufweist, der mit dem Feststellmittel (7) zusammenwirkt.

5. Elektrischer Türöffner (1) nach einem der vorstehenden Ansprüche, **dadurch gekennzeichnet, dass** das Blockiermittel (7) einerseits eine Auflagefläche (71) umfasst, gegen die das Blockiermittel (5) zur Anlage kommt, und zwar in der aktiven Blockierposition dieses Feststellmittels (5), und, andererseits eine Aufnahme (72), die an die Auflagefläche (71) angrenzt und/oder diese verlängert und in deren Inneres das Feststellmittel (5) eingreift, und zwar in der inaktiven Blockierposition dieses Feststellmittels (5).

6. Elektrischer Türöffner (1) nach einem der vorstehenden Ansprüche, **dadurch gekennzeichnet, dass** das Halteelement (100) mindestens eine Klinge (102) umfasst, die verformbar ist und/oder die um eine Drehachse (Xr10) drehbeweglich ist, während sich der Haltefinger (101) in Bezug auf die Klinge (102) seitlich und ausgehend von dieser Klinge (102) erstreckt.

7. Elektrischer Türöffner (1) nach einem der Ansprüche 1 bis 5, **dadurch gekennzeichnet, dass** das Halteelement (100) mindestens einen Stift (103) umfasst, der entlang einer Translationsachse (Xt10) translatorisch beweglich ist, während sich der Haltefinger (101) in Bezug auf den Stift (103) seitlich und ausgehend von diesem Stift (103) erstreckt.

8. Elektrischer Türöffner (1) nach einem der vorstehenden Ansprüche, **dadurch gekennzeichnet, dass** das Blockiermittel (7) eine Auflagefläche (73) aufweist, gegen die das Haltemittel (10) zur Anlage kommt, und zwar in der aktiven Halteposition des Blockiermittels (7) in der inaktiven Blockierposition des Feststellmittels (5).

9. Elektrischer Türöffner (1) nach einem der vorstehenden Ansprüche, **dadurch gekennzeichnet, dass** er ein Steuermittel (12) umfasst, das dazu konfiguriert ist, den Übergang des Haltemittels (10) von der aktiven Halteposition des Blockiermittels (7) in die inaktive Halteposition des Blockiermittels (7) zu steuern, und zwar unter dem Impuls der Bewegung des Feststellmittels (5).

10. Elektrischer Türöffner (1) nach einem der vorstehenden Ansprüche, **dadurch gekennzeichnet, dass** er ein Sperrmittel (13) umfasst, das dazu konfiguriert ist, das Haltemittel (10) zu sperren.

11. Elektrischer Türöffner (1) nach Anspruch 10,
**dadurch gekennzeichnet, dass** das Sperrmittel (13) ein Positionierungsmittel (14) umfasst, das dazu konfiguriert ist, das Haltemittel (10) in seiner inaktiven Halteposition zum Halten des Blockiermittels (7) zu positionieren und zu halten.

12. Elektrischer Türöffner (1) nach Anspruch 11,
**dadurch gekennzeichnet, dass** das Positionierungsmittel (14) einerseits einen Ring (140), der um eine Drehachse drehbeweglich ist, und andererseits einen Positionierungsfinger (141), der mit dem Haltemittel (10) zusammenwirkt und der sich in Bezug auf den Ring (140) seitlich und von diesem Ring (140) aus erstreckt, umfasst.

13. Elektrischer Türöffner (1) nach Anspruch 11,
**dadurch gekennzeichnet, dass** das Positionierungsmittel (14) einen Ring umfasst, der entlang einer Translationsachse translatorisch beweglich ist und der mit dem Haltemittel (10) zusammenwirkt.

14. Elektrischer Türöffner (1) nach Anspruch 10,
**dadurch gekennzeichnet, dass** er ein Aktivierungsmittel (15) umfasst, das dazu konfiguriert ist, das Sperrmittel (13) zu aktivieren, während der elektrische Türöffner (1) derart konfiguriert ist, dass dieses Aktivierungsmittel (15) von außerhalb des Gehäuses (2) zugänglich ist.

## Claims

1. Electric strike (1) which comprises:
- a housing (2);
- a locking means (3), which is configured to lock a door leaf relative to a frame, and which is movable between an active locking position for a door leaf and an inactive locking position for the door leaf;
- an immobilizing means (5), which is configured to immobilize said locking means (3) which is in the active locking position for the door leaf, and which is movable between an active immobilizing position for the locking means (3) and an inactive immobilizing position for the locking means (3);
- a blocking means (7), which is configured to block the immobilizing means (5) which is in the active immobilizing position for the locking means (3), and which is movable between an active blocking position for the immobilizing means (5) and an inactive blocking position for the immobilizing means (5);
- a drive means (8), which is configured to drive the blocking means (7) from the active blocking position for the immobilizing means (5) to the inactive blocking position for the immobilizing means (5);
- a retaining means (10), which is configured to retain the blocking means (7) in the inactive blocking position for the immobilizing means (5), which is movable between an active retaining position for the blocking means (7) and an inactive retaining position for the blocking means (7), and which comprises a retaining member (100), which is deformable and/or movable;
- and which is **characterized in that** the retaining means (10) further comprises a retaining finger (101), which extends laterally relative to the retaining member (100) and from this retaining member (100), and which cooperates with the blocking means (7).

2. Electric strike (1) according to claim 1, **characterized in that** the locking means (3) is rotatable about an axis of rotation (Xr3) and/or comprises a trigger or a latchbolt.

3. Electric strike (1) according to either of the preceding claims, **characterized in that** the immobilizing means (5) is translationally movable along a translation axis (Xt5) and comprises a lateral immobilizing finger (50) which cooperates with the locking means (3).

4. Electric strike (1) according to any of the preceding claims,
**characterized in that** the blocking means (7) is translationally movable along a translation axis (Xt7) and/or comprises a carriage (70) which cooperates with the immobilizing means (7).

5. Electric strike (1) according to any of the preceding claims,
**characterized in that** the blocking means (7) comprises, on the one hand, a bearing surface (71) against which the immobilizing means (5) bears in the active blocking position for this immobilizing means (5) and, on the other hand, a recess (72), which adjoins and/or extends the bearing surface (71), and inside which the immobilizing means (5) engages in the inactive blocking position for this immobilizing means (5).

6. Electric strike (1) according to any of the preceding claims,
**characterized in that** the retaining member (100) comprises at least one lug (102) which is deformable and/or rotatable about an axis of rotation (Xr10), while the retaining finger (101) extends laterally relative to the lug (102) and from this lug (102).

7. Electric strike (1) according to any of claims 1 to 5, **characterized in that** the retaining member (100) comprises at least one contact (103) which is translationally movable along a translation axis (Xt10), while the retaining finger (101) extends laterally relative to the contact (103) and from this contact (103).

8. Electric strike (1) according to any of the preceding claims,
**characterized in that** the blocking means (7) comprises a bearing surface (73) against which the retaining means (10) bears in the active retaining position for the blocking means (7) in the inactive blocking position for the immobilizing means (5).

9. Electric strike (1) according to any of the preceding claims, **characterized in that** it comprises a control means (12), which is configured to control the passage of the retaining means (10) from the active retaining position for the blocking means (7) to the inactive retaining position for the blocking means (7) driven by the movement of the immobilizing means (5).

10. Electric strike (1) according to any of the preceding claims, **characterized in that** it comprises an inhibiting means (13), which is configured to inhibit the retaining means (10).

11. Electric strike (1) according to claim 10, **characterized in that** the inhibiting means (13) comprises a positioning means (14), which is configured to position and retain the retaining means (10) in its inactive retaining position for the blocking means (7).

12. Electric strike (1) according to claim 11, **characterized in that** the positioning means (14) comprises, on the one hand, a ring (140) which is rotatable about an axis of rotation and, on the other hand, a positioning finger (141), which cooperates with the retaining means (10), and extends laterally relative to the ring (140) and from this ring (140).

13. Electric strike (1) according to claim 11, **characterized in that** the positioning means (14) comprises a ring which is translationally movable along a translation axis and which cooperates with the retaining means (10).

14. Electric strike (1) according to claim 10, **characterized in that** it comprises an activating means (15), which is configured to activate the inhibiting means (13), while the electric strike (1) is configured such that this activating means (15) is accessible from outside the housing (2).
